# FASCICULE DE BREVET EUROPEEN

(11) **EP 0 475 806 B1**
(45) Date de publication et mention de la délivrance du brevet: **29.11.1995**
(21) Numéro de dépôt: 91402257.9
(22) Date de dépôt: 19.08.1991
(51) Int. Cl.: B08B 7/00, B08B 9/02

(54) **Appareil de travail au laser, notamment pour le décontamination d'une conduite d'un réacteur nucléaire**
Laser-Arbeitsgerät, insbesondere für die Reinigung einer Leitung eines Nuclearreaktors
Laser-worktool, especially for the cleaning of a tube of a nuclear reactor

(30) Priorité: 12.09.1990 FR 9011281
(43) Date de publication de la demande: 18.03.1992
(73) Titulaire: FRAMATOME, 92400 Courbevoie (FR)
(72) Inventeur: Cartry, Jean-Pierre, F-69003 Lyon (FR); Clar, Georges, F-69006 Lyon (FR); Martin, Alain, F-69300 Caluire (FR)
(74) Mandataire: Jacobson, Claude

(56) Documents cités:
- WO-A-90/07988
- FR-A- 2 630 667
- JP-A- 1 203 090
- JP-A-63 241 399
- US-A- 4 157 096

## Description

La présente invention est relative à un appareil de travail au laser destiné à envoyer un faisceau laser de forte puissance sur des points de travail difficiles d'accès (WO-A 90/07988). Elle s'applique en particulier à la décontamination par faisceau laser d'une conduite ou analogue faisant partie du circuit d'eau primaire d'un générateur de vapeur de centrale électronucléaire du type à eau pressurisée, ou de la boîte à eau d'un tel générateur de vapeur.

Il est difficile de transporter un faisceau laser par voie aérienne jusque sur des points de travail situés dans des conduites, notamment coudées, et les générateurs laser sont habituellement trop encombrants pour être eux-mêmes introduits dans ces conduites. Il est connu d'utiliser des fibres optiques pour transporter des faisceaux laser, mais la puissance que ces fibres peuvent transporter est trop limitée pour certaines applications telles que la décontamination par faisceau laser.

L'invention a pour but de fournir un appareil permettant de transporter facilement des puissances laser élevées jusqu'à des points de travail difficiles d'accès.

A cet effet, l'invention a pour objet un appareil de travail au laser comprenant :
- un générateur laser;
- une fibre optique dont l'entrée est reliée à la sortie du générateur laser;
- un amplificateur du faisceau laser émis par le générateur dont l'entrée est reliée à la sortie de la fibre optique; et
- des moyens pour transporter par voie aérienne jusqu'à un point de travail le faisceau laser émis par l'amplificateur.

Suivant d'autres modes de la réalisation de l'invention :
- l'appareil, lorsqu'il est destiné à exécuter un travail à l'intérieur d'une conduite ou analogue, comprend un rail de support équipé de moyens de montage dans la conduite sensiblement suivant l'axe de celle-ci, et un chariot monté mobile sur ce rail, l'amplificateur étant porté par le chariot et lesdits moyens de transport comprenant des moyens de balayage par le faisceau laser d'une région de la paroi intérieure de la conduite;
- le rail comporte un tronçon rotatif d'indexage, et les moyens de balayage sont adaptés pour balayer, dans un plan radial, un secteur angulaire de ladite paroi intérieure;
- le rail est à section polygonale à n côtés, le tronçon rotatif d'indexage étant adapté pour tourner par pas de 360/n degrés;
- les moyens de balayage comprennent un tube-guide oscillant à travers lequel circule le faisceau laser amplifié, et un miroir de renvoi fixé à la base de ce tube;
- une buse d'aspiration est montée à l'extrémité du tube-guide;
- l'appareil comprend des moyens d'application élastique de la buse d'aspiration sur ladite paroi intérieure.

Un exemple de réalisation de l'invention va maintenant être décrit en regard des dessins annexés, sur lesquels :
- La Fig. 1 est une vue d'ensemble d'un appareil conforme à l'invention disposé dans une conduite coudée, la vue étant prise en coupe suivant l'axe de cette conduite;
- La Fig. 2 représente à plus grande échelle, avec coupe partielle, le détail II de la Fig.1;
- La Fig. 3 est une vue de l'appareil prise en coupe suivant la ligne III-III de la Fig.4; et
- La Fig. 4 est une vue prise suivant la flèche IV de la Fig.3.

L'appareil représenté aux dessins est destiné à effectuer la décontamination d'un tronçon de conduite 1 de diamètre relativement grand appartenant au circuit d'eau primaire d'un générateur de vapeur de réacteur nucléaire à eau pressurisée. Dans l'exemple représenté, il s'agit d'un tronçon de conduite coudée.

Cet appareil est constitué essentiellement d'un rail de support 2, d'un chariot 3 monté mobile sur ce rail, d'un dispositif 4 pour produire un faisceau laser de forte puissance, et d'un dispositif 5 de transport de ce faisceau par voie aérienne jusque sur la paroi intérieure du tronçon 1.

Le rail 2, de section hexagonale (Fig.3), a une forme courbe et, en service, son axe longitudinal est confondu avec celui du tronçon 1. Il comporte d'un côté un prolongement rectiligne 6 muni d'un dispositif 7 de centrage dans le tronçon de conduite 8 adjacent au tronçon 1, ce dispositif 7 étant expansible au moyen d'un vérin 9 prévu à l'extrémité du prolongement 6. De l'autre côté, le rail 2 se prolonge par un indexeur 10 qui est un tronçon de rail de même section hexagonale que le rail 2 et qui peut tourner autour de son axe par pas de 60°, au moyen d'un moteur non représenté logé dans le rail. L'indexeur 10 tourne sur un arbre solidaire du rail 2 et qui porte à son extrémité libre le moyeu 11 d'un croisillon 12, lequel porte à son tour un anneau de centrage 13. par actionnement de plusieurs vérins 14 montés radialement sur cet anneau, on peut faire coïncider l'axe du rail 2 avec celui du tronçon coudé 1 de façon suffisamment précise.

Comme on le voit sur la Fig.3, le chariot 3 présente une section hexagonale homothétique de celle du rail 2, et entre eux sont interposées d'une part deux paires de galets fous 15, d'autre part une paire de galets moteurs 16 entraînés par un motoréducteur 17. Le chariot peut ainsi être amené en tout point de la longueur du rail 2 ou sur l'un des prolongements 6 et 10 de celui-ci.

Le dispositif 4 de production du faisceau laser est constitué d'une part d'un générateur laser 18 du type YAG à impulsions, monté sur un support fixe 19 à l'extérieur de la conduite à traiter et équipé des moyens appropriés d'alimentation, de commande et de refroidissement, et d'autre part d'un amplificateur de faisceau laser 20 fixé sur le chariot 3. La sortie du générateur 18 est reliée à l'entrée d'une fibre optique 21 dont la sortie est reliée à l'entrée de l'amplificateur 20. Ce dernier est adapté pour fournir à sa sortie un faisceau amplifié parallèle. A titre d'exemple numérique, la fibre optique peut être adaptée pour transporter une puissance maximale de 20MW, le générateur 18 pour fournir une puissance de crête de cet ordre et l'amplificateur 20 pour posséder un facteur d'amplification de 5, ce qui permet d'obtenir en sortie de cet amplificateur un faisceau laser ayant une puissance de crête de l'ordre de 100MW, convenant pour cette application.

Le dispositif 5 de transport par voie aérienne comprend un tube-guide 21 dont la base (Fig.2) présente un trou 22 d'entrée du faisceau laser amplifié situé en regard de la sortie de l'amplificateur 20. Un miroir de renvoi 23 incliné à 45° est fixé dans le tube-guide en regard du trou 22. L'ensemble du tube-guide et du miroir peut être entraîné en un mouvement angulaire alternatif dans un plan radial par un moteur 24 porté par le chariot 3.

Une buse d'aspiration 25 est montée coulissante à l'extrémité libre du tube-guide 21 et est pressée contre la paroi intérieure de la conduite par un ressort 26. L'appui de cette buse sur la conduite s'effectue par l'intermédiaire d'un embout tubulaire flottant 27 équipé de galets de roulement. Une conduite souple 28 relie la buse 25 à une pompe (non représentée). Si les produits aspirés peuvent être rejetés dans la conduite elle-même, cette pompe peut être fixée sur le chariot 3. Dans le cas contraire, elle est montée à poste fixe à l'extérieur de la conduite à traiter.

Un ombilic souple 29 conduit jusqu'au chariot 3 la fibre optique 21, les fils électriques d'alimentation des moteurs 17 et 24 et de l'amplificateur 20, et éventuellement des tuyaux (non représentés) véhiculant de l'eau de refroidissement du miroir et de l'amplificateur et le tuyau souple 28.

En fonctionnement, à chaque position du chariot 3 le long du rail 2, le moteur 24 entraîne en va-et-vient le tube-guide 21 de manière que l'embout 27 se déplace sur la paroi intérieure du tronçon 1 suivant un arc de cercle d'amplitude sensiblement supérieur à 60°, et le dispositif 4 de production du faisceau laser est mis en marche. Le faisceau laser amplifié vient frapper la paroi après réflexion sur le miroir 23 et assure la décontamination du point d'impact et donc de tout l'arc de cercle balayé. Après chaque aller-retour du tube-guide, le chariot est avancé sur le rail 2 d'un pas fonction du rayon de la tache focale du faisceau laser, de sorte qu'un secteur entier de plus de 60° du tronçon 1 est décontaminé.

Puis le chariot est amené sur l'indexeur 10, et ce dernier est tourné de 60°, ce qui amène le chariot 3 dans une nouvelle position angulaire, et la décontamination du secteur suivant du tronçon 1 est effectuée comme décrit plus haut, avec recouvrement du secteur précédent.

On remarque que l'appareil peut être utilisé quelles que soient la forme et l'orientation dans l'espace de la conduite à traiter. De plus, grâce à l'utilisation d'un faisceau laser parallèle, la distance entre le miroir 23 et la paroi de la conduite n'a pas besoin d'être réglée avec une grande précision.

## Revendications

1. Appareil de travail au laser, notamment pour la décontamination de la paroi intérieure d'une conduite ou analogue d'un générateur de vapeur de centrale électronucléaire, du type comprenant un générateur laser (18), et une fibre optique (21) dont l'entrée est reliée à la sortie du générateur laser, caractérisé en ce ou il comprend un amplificateur (20) du faisceau laser émis par le générateur (18) dont l'entrée est reliée à la sortie de la fibre optique, et des moyens (5) pour transporter par voie aérienne jusgu'à un point de travail le faisceau laser amplifié émis par l'amplificateur.

2. Appareil suivant la revendication 1, destiné à exécuter un travail à l'intérieur d'une conduite ou analogue, caractérisé en ce qu'il comprend un rail de support (2) équipé de moyens (7, 9, 11 à 14) de montage dans la conduite (1) sensiblement suivant l'axe de celle-ci, et un chariot (3) monté mobile sur ce rail, l'amplificateur (20) étant porté par le chariot et lesdits moyens de transport (5) comprenant des moyens (21 à 24) de balayage par le faisceau laser d'une région de la paroi intérieure de la conduite (1).

3. Appareil suivant la revendication 2, caractérisé en ce que le rail (2) comporte un tronçon rotatif d'indexage (10), et en ce que les moyens de balayage (21 à 24) sont adaptés pour balayer, dans un plan radial, un secteur angulaire de ladite paroi intérieure.

4. Appareil suivant la revendication 3, caractérisé en ce que le rail (2) est à section polygonale à n côtés, le tronçon rotatif d'indexage (10) étant adapté pour tourner par pas de 360/n degrés.

5. Appareil suivant l'une quelconque des revendications 2 à 4, caractérisé en ce que les moyens de balayage (21 à 24) comprennent un tube-guide oscillant (21) à travers lequel circule le faisceau laser amplifié, et un miroir de renvoi (23) fixé à la base de ce tube.

6. Appareil suivant la revendication 5, caractérisé en ce qu'une buse d'aspiration (25) est montée à l'extrémité du tube-guide (21).

7. Appareil suivant la revendication 5 ou 6, caractérisé en ce qu'il comprend des moyens (26, 27) d'application élastique de la buse d'aspiration (25) sur ladite paroi intérieure.

## Claims

1. Laser working apparatus, notably for decontaminating the inner wall of a pipe or the like of a steam generator in a nuclear electric power station, of the type comprising a laser generator (18), and an optical fibre (21) the input of which is connected to the output of the laser generator, characterised in that it comprises an amplifier (20) for the laser beam emitted by the generator (18), the input of which is connected to the output of the optical fibre, and means (5) for transporting the amplified laser beam emitted by the amplifier to a work site by aerial route.

2. Apparatus according to claim 1, intended to carry out work inside a pipe or the like, characterised in that it comprises a support rail (2) fitted with means (7, 9, 11 to 14) for assembly in the pipe (1) substantially along the axis of the latter, and a carriage (3) movably mounted on this rail, the amplifier (20) being carried by the carriage and said transporting means (5) comprising means (21 to 24) for scanning, by means of the laser beam, a region of the inner wall of the pipe (1).

3. Apparatus according to claim 2, characterised in that the rail (2) has a rotary indexing section (10) and in that the scanning means (21 to 24) are adapted to scan an angular sector of said inner wall in a radial plane.

4. Apparatus according to claim 3, characterised in that the rail (2) is a polygon having n sides in cross section, the rotary indexing section (10) being adapted to rotate in steps of 360/n degrees.

5. Apparatus according to any one of claims 2 to 4, characterised in that the scanning means (21 to 24) comprise an oscillating guide tube (21) through which the amplified laser beam travels, and a reflecting mirror (23) fixed to the base of this tube.

6. Apparatus according to claim 5, characterised in that a suction nozzle (25) is mounted on the end of the guide tube (21).

7. Apparatus according to claim 5 or 6, characterised in that it comprises means (26, 27) for resiliently applying the suction nozzle (25) to said inner wall.

## Patentansprüche

1. Laser-Arbeitsgerät, insbesondere für die Reinigung der Innenwand einer Leitung oder dergleichen eines Dampferzeugers eines Kernkraftwerks, mit einer Laservorrichtung (18) und einer optischen Faser (21), deren Eingang mit dem Ausgang der Laservorrichtung verbunden ist, gekennzeichnet durch einen Verstärker (20) für den von der Laservorrichtung (18) abgegebenen Laserstrahl, dessen Eingang mit dem Ausgang der optischen Faser verbunden ist, sowie Transportmittel (5) zum Transportieren des vom Verstärker abgegebenen verstärkten Laserstrahls bis zu einem Arbeitspunkt auf dem Luftweg.

2. Gerät nach Anspruch 1, für die Durchführung einer Arbeit im Inneren einer Leitung oder dergleichen, gekennzeichnet durch eine Trägerschiene (2) mit Mitteln (7, 9, 11-14) zur Montage in der Leitung (1) im wesentlichen entlang deren Achse und einen auf dieser Schiene beweglich montierten Wagen (3), wobei der Verstärker (20) vom Wagen getragen wird und die Transportmittel (5) Überstreich-Mittel (21 bis 24) zum Überstreichen eines Bereichs der Innenwand der Leitung (1) mit dem Laserstrahl umfassen.

3. Gerät nach Anspruch 2, dadurch gekennzeichnet, daß die Schiene (2) einen drehbaren Umschaltabschnitt (10) umfaßt, und daß die Überstreich-Mittel (21 bis 24) eingerichtet sind, in einer radialen Ebene einen Winkelsektor der Innenwand zu überstreichen.

4. Gerät nach Anspruch 3, dadurch gekennzeichnet, daß die Schiene (2) einen vieleckigen Querschnitt mit n Seiten hat, und daß der drehbare Umschaltabschnitt (10) eingerichtet ist, um sich in Schritten von 360/n Grad zu drehen.

5. Gerät nach einem der Ansprüche 2 bis 4, dadurch gekennzeichnet, daß die Mittel zum Überstreichen (21 bis 24) ein oszillierendes Führungsrohr (21), durch das der verstärkte Laserstrahl zirkuliert und einen an der Basis dieses Rohres befestigten Umlenkspiegel (23) umfassen.

6. Gerät nach Anspruch 5, dadurch gekennzeichnet, daß eine Ansaugdüse (25) am Ende des Führungsrohrs (21) montiert ist.

7. Gerät nach Anspruch 5 oder 6, dadurch gekennzeichnet, daß es Druckmittel (25, 26) zum elastischen Andrücken der Ansaugdüse (25) auf die Innenwand umfaßt.
